# EUROPÄISCHE PATENTSCHRIFT

(11) **EP 0 105 022 B1**
(45) Veröffentlichungstag und Bekanntmachung des Hinweises auf die Patenterteilung: **11.01.1989**
(21) Anmeldenummer: 83730089.6
(22) Anmeldetag: 21.09.1983
(51) Int. Cl.: F16G 11/00

(54) **Baukasten zum Zusammenstellen von Lasthebe- und/oder Verzurranordnungen**
Connecting assembly for load-lifting devices
Raccordements de moyens pour soulever des poids

(30) Priorität: 21.09.1982 DE 3235301; 21.09.1982 DE 3235302
(43) Veröffentlichungstag der Anmeldung: 04.04.1984
(73) Patentinhaber: RUD-Kettenfabrik Rieger & Dietz GmbH u. Co., D-73406 Aalen (DE)
(72) Erfinder: Smetz, Reinhard, Dipl.-Ing., D-8860 Baldingen (DE); Speich, Helmut, D-7081 Hüttlingen (DE)
(74) Vertreter: Böning, Manfred, Dr.-Ing.

(56) Entgegenhaltungen:
- DE-A- 2 806 996
- FR-A- 2 236 121
- GB-A- 166 684
- US-A- 3 656 797

## Beschreibung

Die Erfindung betrifft einen Baukasten zum Zusammenstellen von Lasthebe- und/oder Verzurranordnungen nach dem Oberbegriff des Patentanspruches 1.

Aus der DE-A-28 06 996 ist es bekannt, Gurte und Ketten mit Hilfe von Kupplungsgliedern miteinander zu verbinden, die Anschlußgabeln und deren Zinken überbrückende Anschlußbolzen für das Endglied eines Kettenstranges und eine Gurtschlaufe aufweisen. Dabei sind die Verbindungsbereiche zwischen den Kupplungsgliedern und den Gurten einerseits und den Kupplungsgliedern und den Kettengliedern andererseits so ausgebildet, daß eine Abstimmung der Belastungsfähigkeit der miteinander zu verbindenden Teile erfolgt.

Bei dem bekannten Baukasten ist ein Auswechseln der an das Kupplungsglied anzuschließenden Bauteile ohne Verwendung von Werkzeugen nicht möglich und der für das Auswechseln erforderliche Zeitaufwand vergleichsweise groß.

Der Erfindung liegt die Aufgabe zugrunde, einen Baukasten der in Betracht gezogenen Gattung zu schaffen, dessen Kupplungsglieder einfach aufgebaut sind und sich schnell und leicht mit den jeweiligen Gurten sowie Bauteilen bzw. Spann- und/oder Kontrollvorrichtungen verbinden lassen. Diese Aufgabe wird erfindungsgemäß durch die kennzeichnenden Merkmale des Patentanspruches 1 gelöst.

Die Erfindung wird im folgenden anhand der beigefügten Zeichnung näher erläutert. Es zeigen :
Figur 1 teilweise im Schnitt die Seitenansicht eines von einem Haken gebildeten durch ein Kupplungsglied mit einem Gurt verbundenen Bauteiles,
Figur 2 teilweise im Schnitt die Vorderansicht der in Figur 1 dargestellten Teile,
Figur 3 teilweise im Schnitt die Seitenansicht eines von einem Haken gebildeten durch ein Kupplungsglied mit der Schlaufe eines Gurtes verbundenen Bauteiles,
Figur 4 teilweise im Schnitt die Vorderansicht der in Figur 3 dargestellten Teile,
Figur 5 teilweise im Schnitt die Seitenansicht eines von einem Adapter gebildeten durch ein Kupplungsglied mit einem Gurt verbundenen Bauteiles,
Figur 6 teilweise im Schnitt die Vorderansicht der in Figur 5 dargestellten Teile,
Figur 7 teilweise im Schnitt die Seitenansicht eines weiteren von einem Adapter gebildeten durch ein Kupplungsglied mit einem Gurt verbundenen Bauteiles,
Figur 8 teilweise im Schnitt die Vorderansicht der in Figur 7 dargestellten Teile,
Figur 9 teilweise im Schnitt die Seitenansicht eines von einem Anschlußadapter gebildeten durch ein Kupplungsglied mit der Schlaufe eines Gurtes verbundenen Bauteiles,
Figur 10 teilweise im Schnitt die Vorderansicht der in Figur 9 dargestellten Teile,
Figur 11 teilweise im Schnitt die Seitenansicht zweier durch ein Kupplungsglied verbundener Gurte,
Figur 12 die Seitenansicht der in Figur 11 dargestellten Teile, _{;}
Figur 13 teilweise im Schnitt die Seitenansicht eines Kupplungsgliedes mit einer eingehängten Verkürzungsklaue,
Figur 14 teilweise im Schnitt die Seitenansicht eines Kupplungsgliedes mit einem eingehängten Schäkel,
Figur 15 teilweise im Schnitt die Seitenansicht eines Kupplungsgliedes mit einer eingehängten Spann- und Kontrollvorrichtung,
Figur 16 teilweise im Schnitt die Vorderansicht eines durch ein Kupplungsglied mit einem Gurt verbundenen in die Öse eines Adapters eingeschweißten Aufhängegliedes,
Figur 17 teilweise im Schnitt die Seitenansicht der Teile gemäß Figur 16 und
Figur 18 die Vorderansicht eines über Zwischenglieder und Kupplungsglieder mit zwei Gurten verbundenen Bauteiles.

In den Figuren 1 und 2 ist 1 ein Gurt, mit dem über ein Kupplungsglied 2 ein von einem Haken gebildetes Bauteil 3 verbunden ist.

Das Bauteil 3 besitzt einen im wesentlichen tellerförmigen Kopf 4 mit einem Durchmesser D und einer Höhe h. An den Kopf 4 schließt sich ein zylindrischer Hals 5 mit einem Durchmesser d an, dessen Länge gleich 1 ist. Das obere Ende 6 des Bauteiles 3 ist an zwei sich gegenüberliegenden Seiten derart abgeflacht, daß der Abstand zwischen den Abflachungen im wesentlichen gleich dem Durchmesser d ist. Die Abflachungen erleichtern das Einführen des Halses 5 in einen Längsschlitz 7 des Kupplungsgliedes 2, der unter einem Winkel von 90° n einen Querschlitz 8 mündet. Die Breite B des Längsschlitzes 7 ist nur wenig grösser als der Durchmesser d des Halses 5 eines zum Kupplungsglied tragfähigkeitsmässig passenden Bauteiles, aber kleiner als der Durchmesser D des entsprechenden Kopfes 4. Der Durchmesser D des Kopfes 4 kleinerer Bauteile kann kleiner sein als die Breite B des Längsschlitzes 7 des dargestellten Kupplungsgliedes, so daß Bauteile 3 kleinerer Tragfähigkeit im dargestellten Kupplungsglied keinen Halt finden. Um das Einführen des Kopfes in den gurtfreien Querschlitz 8 zu ermöglichen, hat dieser in Einführrichtung des Kopfes 4 betrachtet (vgl. Figur 1) eine lichte Höhe H, die grösser ist als die Höhe h des Kopfes 4. Das Kupplungsglied 2 ist außerdem mit einem zweiten Querschlitz 9 versehen, in den jedoch kein Längsschlitz mündet. Die Querschlitze 8 und 9 werden oben durch zwei Querträger 10 und 11 begrenzt, welche von den Enden der Seitenwände 12 und 13 des Kupplungsgliedes 2 gebildet werden. Die Seitenwände 12 und 13 verlaufen teilweise schräg zueinander. Sie gehen in einen Boden 14 über, dessen Breite, wie der Figur 2 entnommen werden kann, kleiner ist als die größte Breite der Seitenwände 12 und 13. Die Stärke s der Seitenwände 12 und 13 sowie des Bodens 14 ist kleiner als die Länge 1 des Halses 5 des Bauteiles 3 einer bestimmten Kombination, jedoch grösser als die Länge des Halses von Bauteilen kleinerer Tragfähigkeit. Diese können folglich in das dargestellte Kupplungsglied überhaupt nicht eingeführt werden.

Mit Rücksicht darauf, daß die lichte Höhe H des Querschlitzes 8 nur wenig größer als die Höhe h des Kopfes 4 ist, wird das Bauteil 3 bei in die Querschlitze 8 und 9 eingeführtem Gurt durch letzteren im Kupplungsglied 2 verriegelt. Der Gurt 1 erfüllt mit anderen Worten eine doppelte Funktion, nämlich einmal die Funktion eines Lastaufnahmeorgans und zum anderen die Funktion eines Sicherungselementes.

Bei dem in den Figuren 1 und 2 dargestellten Ausführungsbeispiel dient die Breite des Querschlitzes 8 als Auswahlkriterium für den jeweils anzuschliessenden Gurt. Es ist jedoch möglich, in den Querschlitz 8 einen Gurt kleinerer Abmessungen, d. h. kleiner Tragfähigkeit, einzuführen, d. h. eine zwangsläufige Verwechslungsfreiheit zwischen dem Kupplungsglied 2 und dem Gurt 1 fehlt. Eine solche zwangsläufige Verwechslungsfreiheit ist bei dem Ausführungsbeispiel gemäß den Figuren 3 und 4 gegeben. In diesen Figuren sind die Teile, die den Teilen der Figur 1 und der Figur 2 entsprechen, mit den gleichen Bezugszeichen versehen. Im folgenden wird der Einfachheit halber lediglich auf die Unterschiede zwischen den Konstruktionen eingegangen. 15 ist eine Gurtschlaufe, die das Ende eines Gurtes 1 bildet. Die lichte Höhe A dieser Gurtschlaufe 15 liegt fest. Die Gurtschlaufe 15 wird durch ein Widerlager 16 in einem Kupplungsglied 17 gehalten, das dazu dient, die Gurtschlaufe 15 mit dem Bauteil 3 zu verbinden.

Auch das Kupplungsglied 17 besitzt einen Längsschlitz 7. Dieser mündet jedoch nicht wie im zuerst beschriebenen Fall in Querschlitze sondern in eine Einführöffnung 18, die durch seitliche Joche 19 und 20 begrenzt ist. Um das Widerlager 16 in das Kupplungsglied 17 einführen zu können, ist dieses an beiden Seiten offen. Beim Einführen des Widerlagers 16 nehmen die Gurtschlaufe 15 und das Widerlager 16 die in Figur 3 durch strichpunktierte Linien angedeutete Lage ein. Aus dieser Lage wird die Gurtschlaufe 15 in den Figuren 3 und 4 betrachtet nach oben gezogen, bis das Widerlager 16 durch ein als Spannstift ausgebildetes Sicherungselement 21 in der Stützstellung arretiert werden kann, in der sich die Stützzapfen 22 und 23 in den Jochen 19 und 20 abstützen.

Um eine verwechslungsfreie Zuordnung von Gurten bzw. Gurtschlaufen und Kupplungsgliedern gleicher Tragfähigkeit sicherzustellen, ist das Widerlager 16 mit einer Zuordnungszunge 24 versehen. Diese Zuordnungszunge 24 ist auf die lichte Höhe A der Gurtschlaufe 15 abgestimmt, die ihrerseits in Abhängigkeit von der Tragfähigkeit des Gurtes 1 festgelegt ist. In der Praxis erfolgt eine Unterteilung der Kupplungsglieder und Gurte in verschiedene Tragfähigkeitsstufen dergestalt, daß beispielsweise in die Gurtschlaufe eines Gurtes einer bestimmten Tragfähigkeit die Zuordnungszunge von Widerlagern von Kupplungsgliedern höherer Tragfähigkeit nicht mehr einführbar ist. Gleichzeitig ist auch die Breite der Gurte dergestalt gestuft, daß Gurte höherer Tragfähigkeitsstufen nicht in Einführöffnungen von Kupplungsgliedern kleinerer Tragfähigkeit passen.

Die verwechslungsfreie Zuordnung zwischen dem Kupplungsglied 17 und dem Bauteil 3 erfolgt in der gleichen Weise wie im Falle der Figuren 1 und 2.

Die Figuren 5 und 6 zeigen einen lösbar mit einem Querträger 25 eines Kupplungsgliedes 26 verbundenen Gurt 1. Das Kupplungsglied 26 wird in diesem Fall von einem Gehäuse gebildet, dessen Seiten Einführöffnungen 27 und 28 formen. Im Boden 29 des Kupplungsgliedes 26 befindet sich eine Einstecköffnung 30 für einen Adapter 31 mit einem kegelförmigen Kopf 32. Wie aus Figur 6 entnehmbar ist, ist die Höhe des Kopfes 32 so groß, daß bei in die Querschlitze 33 und 34 eingeführtem Gurt der Adapter 31 automatisch im Kupplungsglied 26 verriegelt ist.

Die Verwendung eines Adapters 31 bietet den Vorteil, daß beispielsweise Bauteile von Kettenbaukästen für Gurtbaukästen verwendbar sind.

Während bei dem Ausführungsbeispiel gemäß Figuren 5 und 6 ein Adapter 31 mit einer Anschlußöse Verwendung findet, zeigen die Figuren 7 und 8 einen Adapter 35 mit einer Anschlußgabel 36, in die ein Kettenglied 37 eingehängt ist. Das auch hier mit einem Gurt 1 verbundene Kupplungsglied 38 wird von einem Rahmen gebildet, dessen einer Längsschenkel 39 einen Querträger für den Gurt 1 formt und dessen anderer Längsschenkel 40 ein Lagerfür den Adapter 35 aufweist. Die Maße H und D sind auch in diesem Fall so aufeinander abgestimmt, daß bei montiertem Gurt 1 ein Entfernen des Adapters 35 aus dem Kupplungsglied 38 nicht möglich ist.

Die Anordnung gemäß den Figuren 9 und 10 entspricht hinsichtlich ihres prinzipiellen Aufbaues weitgehend der Anordnung gemäss den Figuren 3 und 4. Auch hier ist eine Gurtschlaufe 15 durch ein Widerlager 41 mit einem Kupplungsglied 42 verbunden, in das ein mit einer Anschluß- öse versehenes als Adapter ausgebildetes Bauteil 43 eingehängt ist. In diesem Falle wird das Bauteil 43 wie das Widerlager 41 von der Seite in das Kupplungsglied 42 eingeführt. Die Unterschiede zwischen der in den Figuren 3 und 4 beschriebenen und dieser Anordnung bestehen darin, daß das Widerlager 41 hier eine Zuordnungszunge 44 aufweist, die aus einem anderen Material besteht als der die Stützzapfen 22 und 23 bildende Rest des Widerlagers 41. Als Material für die Zuordnungszunge 44 eignen sich insbesondere Gummi oder ein gummielastischer Kunststoff. Aufgrund der begrenzten Materialfestigkeit einer solchen Zuordnungszunge ist eine andere Sicherung des Widerlagers 41 als bei der zuerst beschriebenen Anordnung erforderlich. Sie besteht darin, daß Sicherungselemente 45 außerhalb der Stützzapfen 22 und 23 in die Schenkel der Joche 19 und 20 eingeführt werden.

In den Figuren 11 und 12 ist eine Anordnung zum Verbinden zweier Gurtschlaufen 15 mit Hilfe zweier Widerlager 16 und eines Kupplungsgliedes 46 dargestellt. Das Kupplungsglied 46 besitzt in diesem Fall zwei Einführöffnungen 10.

Die Figuren 13 bis 18 zeigen, daß man beispielsweise mit dem besonders vorteilhaften Kupplungsglied 2 Bauteile und Vorrichtungen unterschiedlichster Art kuppeln kann. In Figur 13 ist mit einem Kupplungsglied 2 ein als Verkürzungsklaue ausgebildetes Bauteil 47 gekuppelt. In Figur 14 findet ein als Schäkel ausgebildetes Bauteil 48 Verwendung, und in Figur 15 ist in das Kupplungsglied 2 eine Spann- und Kontrollvorrichtung 49 eingehängt. Bei der Anordnung gemäß Figuren 15 und 16 ist ein Gurt 1 über ein Kupplungsglied 2, in das ein als Adapter ausgebildetes Bauteil 50 eingehängt ist, mit einem Aufhängeglied 51 verbunden. In Figur 18 stehen mit einem Aufhängeglied 51 über zwei Zwischenglieder 52, zwei Bauteile 50 und zwei Kupplungsglieder 2 zwei Gurte 1 in Verbindung. 53 sind Aufhänger mit Informationen über die Tragfähigkeit der Aufhängeglieder. Bei allen in den Figuren 13 bis 18 dargestellten Anordnungen wird erreicht, daß der jeweilige Anwender zwangsläufig die richtige Zahl von Gurten 1 an das jeweilige Aufhängeglied 51 anschließt.

Die vorstehenden Ausführungen machen deutlich, daß den Kupplungsgliedern bei den beschriebenen Baukästen entscheidende Bedeutung zukommt, da sie die Zuordnung von Bauteilen und Gurten übernehmen. Insbesondere die Kupplungsglieder gemäß den Figuren 1 bis 6 lassen sich in einfacher Weise durch Stanzen oder Strangpressen als Massenartikel herstellen.

## Patentansprüche

1. Baukasten zum Zusammenstellen von Lasthebe- und/oder Verzurranordnungen, einerseits bestehend aus Gurten (1) unterschiedlicher Tragfähigkeit und andererseits bestehend aus mit diesen durch Kupplungsglieder (2) verbindbaren Bauteilen (3), wie Haken, Ösen, SchäkeIn, Gabelköpfen, Verkürzungsklauen, Anschlußadaptern oder Spann- und/oder Kontrollvorrichtungen ebenfalls unterschiedlicher Tragfähigkeit, bei dem die Kupplungsglieder (2) als Zuordnungselemente für die Gurte (1) und die Bauteile (3) bzw. Spann- und/oder Kontrollvorrichtungen gleicher Tragfähigkeit ausgebildet sind, dadurch gekennzeichnet, daß die Kupplungsglieder (2) eine Anschlußöffnung (7.8) für einen Hals (5) der Bauteile (3) oder der Spann- und/oder Kontrollvorrichtungen aufweisen, an den sich ein Kopf (4) anschließt, der sich auf einem, mindestens einen Teil der Anschlußöffnung (7, 8) umgebenden Boden (14) des Kupplungsgliedes (2) abstützt, und daß die Abmessungen der Anschlußöffnung (7, 8) derart auf die Abmessungen des Halses (5) und des Kopfes (4) der Bauteile (3) oder Spann-und/oder Kontrollvorrichtungen abgestimmt sind, daß der Hals (5) überdimensionierter Bauteile (3) oder Spann- und/oder Kontrollvorrichtungen nicht in die Anschlußöffnung (7, 8) paßt, während der Kopf (4) unterdimensionierter Bauteile (3) oder Spann- und/oder Kontrollvorrichtungen aufgrund seiner zu kleinen Abmessungen durch die Öffnung (7) im Boden (14) hindurchtreten kann und somit in diesem keinen Halt findet.

2. Baukasten nach Anspruch 1, dadurch gekennzeichnet, daß die Anschlußöffnung von einem Querschlitz (8) und einem in diesen mündenden Längsschlitz (7) gebildet wird, an dessen Ende der den Kopf (4) abstützende Boden (14) angeordnet ist.

3. Baukasten nach Anspruch 2, dadurch gekennzeichnet, daß der Kopf (4) der Bauteile (3 ; 47 ; 48 ; 50) bzw. Spann- und/oder Kontrollvorrichtungen (49) tellerförmig ausgebildet ist.

4. Baukasten nach Anspruch 2 oder 3, dadurch gekennzeichnet, daß die Breite des zur Gurtbefestigung dienenden Querschlitzes (8) von Kupplungsgliedern (2) einer Tragfähigkeitsstufe der Breite der Gurte (1) der gleichen Tragfähigkeitsstufe entspricht.

5. Baukasten nach einem der Ansprüche 1 bis 4, dadurch gekennzeichnet, daß die Länge (1) des Halses (5) von Bauteilen (3 ; 47 ; 48 ; 50) bzw. Spann- und/oder Kontrollvorrichtungen (49) einer Tragfähigkeitsstufe kleiner ist als die Stärke (s) von die jeweilige Anschlußöffnung (7, 8) begrenzenden Wandabschnitten von Kupplungsgliedern (2 ; 17) der nächst größeren Tragfähigkeitsstufe.

6. Baukasten nach einem der Ansprüche 1 bis 5, dadurch gekennzeichnet, daß der Durchmesser (d) des Halses (5) des jeweiligen Bauteiles (3 ; 47 ; 48 ; 50) bzw. der jeweiligen Spann- und/oder Kontrollvorrichtung (49) einer Tragfähigkeitsstufe größer ist als die Breite (B) der Anschlußöffnung (7) des Kupplungsgliedes (2; 17) der jeweils nächst kleineren Tragfähigkeitsstufe.

7. Baukasten nach einem der Ansprüche 1 bis 6, dadurch gekennzeichnet, daß die Breiten (B) der Anschlußöffnungen (7) und die Abmessungen (D) der Köpfe (4) von Kupplungsgliedern (2 ; 17) und Bauteilen (3 ; 47 ; 48 ; 50) bzw. Spann-und/oder Kontrollvorrichtungen (49) aufeinanderfolgender Tragfähigkeitsstufen derart aufeinander abgestimmt sind, daß ein Kopf (4) von Bauteilen (3 ; 47 ; 48 ; 50) bzw. Spann- und/oder Kontrollvorrichtungen (49) der jeweils nächst kleineren Tragfähigkeitsstufe durch die Anschlußöffnung (7) von Kupplungsgliedern (2 ; 17) der nächst höheren Tragfähigkeitsstufe paßt.

8. Baukasten nach einem der Ansprüche 1 bis 7, dadurch gekennzeichnet, daß jedes Kupplungsglied (2) zwei durch einen Boden (14) miteinander verbundene Seitenwände (12, 13) aufweist, an die im Bereich ihrer dem Boden (14) abgewandten Enden ein Gurt (1) angreift.

9. Baukasten nach Anspruch 8, dadurch gekennzeichnet, daß die Seitenwände (12, 13) des Kupplungsgliedes (2) zumindest teilweise schräg zueinander verlaufen.

10. Baukasten nach einem der Ansprüche 1 bis 9, dadurch gekennzeichnet, daß die als Adapter ausgebildeten Bauteile (31 ; 35 ; 43 ; 50) Anschlußösen oder Anschlußgabeln zum Anschluß von weiteren Bauteilen (51 ; 52) bzw. Spann- und/ oder Kontrollvorrichtungen mittels Bolzen aufweisen.

11. Baukasten nach Anspruch 10, dadurch gekennzeichnet, daß der Kopf (32) des Adapters (31) kegelförmig ausgebildet ist.

12. Baukasten nach einem der Ansprüche 1 bis 11, dadurch gekennzeichnet, daß die Kupplungsglieder (17 ; 42 ; 46) mindestens ein lösbares Widerlager (16 ; 41) für eine Gurtschlaufe (15) fester Abmessung aufweisen, das mit mindestens einer auf die lichte Höhe (A) der Gurtschlaufe (15) oder eines Teils derselben abgestimmten Zuordnungszunge (24 ; 44) zur Auswahl eines zum jeweiligen Kupplungsglied (17) passenden Gurtes (1) ausgestattet ist.

13. Baukasten nach Anspruch 12, dadurch gekennzeichnet, daß das Widerlager (16 ; 41) mit Stützzapfen (22, 23) versehen ist, die sich in Jochen (19, 20) des Kupplungsgliedes (17 ; 42 ; 46) abstützen, die die Stützzapfen (22, 23) in einem Bereich von höchstens 180° umschließen und eine Einführöffnung (18) für die Gurtschlaufe (15) begrenzen.

14. Baukasten nach Anspruch 12 oder 13, dadurch gekennzeichnet, daß die Kupplungsglieder (17 ; 42 ; 46) mindestens eine seitliche Einführöffnung für das mit der Zuordnungszunge (24 ; 44) ausgestattete Widerlager (16 ; 41) aufweisen.

15. Baukasten nach einem der Ansprüche 12 bis 14, dadurch gekennzeichnet, daß die Zuordnungszunge (44) sus einem anderen Material als der Rest des Widerlagers (41) besteht.

16. Baukasten nach einem der Ansprüche 12 bis 15, dadurch gekennzeichnet, daß das Widerlager (16 ; 41) durch Sicherungselemente (21 ; 45) in der Stützstellung arretierbar ist.

17. Baukasten nach Anspruch 16, dadurch gekennzeichnet, daß die Sicherungselemente (21 ; 45) aus Spannstiften bestehen.

18. Baukasten nach Anspruch 16 oder 17, dadurch gekennzeichnet, daß die Sicherungselemente (21) in der Zuordnungszunge (24) gelagert sind.

19. Baukasten nach Anspruch 13 und einem der Ansprüche 15 bis 17, dadurch gekennzeichnet, daß die Sicherungselemente (45) in den Jochen (19, 20) zum Abstützen der Stützzapfen (22, 23) des Widerlagers (41) gelagert sind.

20. Baukasten nach einem der Ansprüche 12 bis 19, dadurch gekennzeichnet, daß zwischen der lichten Höhe (A) und der Breite der Gurtschlaufe (15) einerseits und der Tragfähigkeit des Gurtes (1) andererseits eine Korrelation besteht.

21. Baukasten nach einem der Ansprüche 1 bis 20, dadurch gekennzeichnet, daß die Bauteile (3 ; 31 ; 35 ; 43 ; 47 ; 48 ; 50) bzw. Spann- und/oder Kontrollvorrichtungen (49) durch die Gurte (1) in den Kupplungsgliedern (2 ; 17 ; 26 ; 38 ; 42; 46) verriegelbar sind.

22. Baukasten nach einem der Ansprüche 1 bis 21, dadurch gekennzeichnet, daß das Kupplungsglied (2 ; 17 ; 26 ; 42 ; 46) als einteiliges Stanzteil ausgebildet ist.

23. Baukasten nach einem der Ansprüche 1 bis 22, dadurch gekennzeichnet, daß die Bauteile (3 ; 31 ; 35 ; 43 ; 47 ; 48 ; 50) bzw. Spann- und/oder Kontrollvorrichtungen (49) drehbar im Kupplungsglied (2 ; 17 : 26 ; 38 ; 42) gelagert sind.

24. Baukasten nach einem der Ansprüche 12 bis 22, dadurch gekennzeichnet, daß ein Kupplungsglied (46) mit zwei Widerlagern (16) zum Anschluß von zwei Gurtschlaufen (15) versehen ist.

## Claims

1. A construction kit for fitting together, hoisting and/or clamping devices, comprising belts (1) of varying bearing capacity and also comprising components (3) connectable thereto by coupling elements (2), the components being e. g. hooks, shackles, fork heads, shortening claws, connecting adaptors for clamping and/or monitoring devices likewise of varying capacity, the coupling elements (2) being used for matching the belts (1) to components (3) or clamping and/or monitoring devices of equal bearing capacity, characterised in that the coupling elements (2) are formed with an opening (7, 8) for connecting a neck (5) of the components (3) or the clamping and/or monitoring devices, the neck being adjacent a head (4) bearing on a base (14) of the coupling element (2) surrounding at least part of the connecting opening (7, 8) and the dimensions of opening (7, 8) are matched to the dimensions of the neck (5) and head (4) of the component (3) or of the clamping and/or monitoring devices so that the neck (5) of larger-dimensioned components (3) or of clamping and/or monitoring devices does not fit into the opening (7, 8) whereas the head (4) of smaller- dimensioned components (3, 4) of clamping and/or monitoring devices, owing to its too small dimensions, can pass through the opening (7) in the base (14) and consequently cannot be locked therein.

2. A construction kit according to claim 1, characterised in that the connecting opening is formed by a transverse slot (8) and a longitudinal slot (7) opening into it, the base (14) bearing the head (4) being situated at the end of the longitudinal slot.

3. A construction kit according to claim 2, characterised in that the head (4) of the components (3 ; 47 ; 48 ; 50) or of the clamping and/or monitoring devices (49) is plate-shaped.

4. A construction kit according to claim 2 or 3, characterised in that the width of the belt-securing transverse slot (8) of coupling element (2) in one bearing-capacity range corresponds to the width of the belts (1) in the same bearing-capacity range.

5. A construction kit according to any one of claims 1 to 4, characterised in that the length (1) of the neck (5) of components (3 ; 47 ; 48 ; and 50) or clamping and/or monitoring devices (49) in one bearing-capacity range is less than the thickness (s) of the wall portions bounding the respective connecting openings (7, 8) and belonging to coupling elements (2; 17) in the next larger bearing-capacity range.

6. A construction kit according to any one of claims 1 to 5, characterised in that the diameter (d) of the neck five of the respective component (3 ; 47 ; 48 and 50) or of the respective clamping and/or monitoring device (49) in one bearing-capacity range is greater than the width (B) of the connecting opening (7) of the coupling element (2 ; 17) in the next smaller bearing capacity range.

7. A construction kit according to any of claims 1 to 6 characterised in that the width (B) of the connecting openings 7 and the dimensions (D) of the heads (4) of coupling elements (2; 17) and components (3 ; 47 ; 48 ; 50) or clamping and/or monitoring devices (49) in successive bearing-capacity ranges are matched to one another so that a head (4) of components (3 ; 47 ; 48 ; 50) or of clamping and/or monitoring devices (49) in the next smaller bearing-capacity range fits through the connecting openings 7 of coupling elements (2, 17) in the next higher bearing capacity range.

8. A construction kit according to any of claims 1 to 7, characterised in that each coupling element (2) has two side walls (12, 13) connected by a base (14), a belt engaging the side walls near their ends remote from the base (14).

9. A construction kit according to claim 8, characterised in that the side walls (12, 13) of the coupling element (2) extend at least partly at an angle to one another.

10. A construction kit according to any of claims 1 to 9, characterised in that the components constructed as adapters (31 ; 35 ; 43 ; 50) comprise connecting eyelets or forks for connecting other components (51 ; 52) for clamping and/or monitoring devices by pins.

11. A construction kit according to claim 10, characterised in that the head (32) of the adaptor (31) is conical.

12. A construction kit according to any of claims 1 to 11, characterised in that the coupling elements (17 ; 42; 46) comprise at least one releasable abutment (16 ; 41) for a belt loop (15) having a fixed size and equipped with at least one co-ordinating tongue (24 ; 44) matching the internal height (A) of the belt loop (15) or a part thereof in order to select a belt (1) matching the respective coupling element (17).

13. A construction kit according to claim 12, characterised in that the abutment (16 ; 41) has bearing pins (22. 23) which bear in yokes (19, 20) of the coupling element (17 ; 42; 46) which surround the bearing pins (22, 23) over a range of up to 180° and bound an opening (18) for inserting the belt loop (15).

14. A construction kit according to claim 12 or 13, characterised in that the coupling elements (17 ; 42 ; 46) have at least one lateral insertion opening for the abutment (16 ; 41) equipped with the co-ordinating tongue (24 ; 44).

15. A construction kit according to any of claims 12 to 14, characterised in that the co-ordinating tongue 44 is made from a different material from the remainder of the abutment (41

16. A construction kit according to any of claims 12 to 15, characterised in that the abutment (16 ; 41) is lockable in the supporting position by securing elements (21 ; 45).

17. A construction kit according to claim 16, characterised in that the securing elements (21 ; 45) comprise dowel pins.

18. A construction kit according to claim 16 or 17, characterised in that the securing elements (21) are mounted in the co-ordinating tongue (24).

19. A construction kit according to claim 13 and any of claims 15 to 17, characterised in that the securing elements (45) are mounted in the yokes (19, 20) for bearing the pins (22, 23) on the abutment (41).

20. A construction kit according to any of claims 12 to 19, characterised in that there is a correlation between the internal height (A) and width of the belt loop (15) on the one hand and the bearing capacity of the belt (1) on the other hand.

21. A construction kit according to any of claims 1 to 20, characterised in that the components (3 ; 31 ; 35 ; 43 ; 47 ; 48 ; 50) or clamping and/or monitoring devices (49) are lockable by the belts (1) in the coupling elements (2 ; 17 ; 26 ; 38 ; 42 ; 46).

22. A construction kit according to any of claims 1 to 21, characterised in that the coupling element (2; 17; 26; 42 ; 46) is a single-part punched component.

23. A construction kit according to any one of claims 1 to 22, characterised in that the components (3 ; 31 ; 35 ; 43 ; 47 ; 48 ; 50) or clamping and/or monitoring devices (49) are rotatably mounted in the coupling element (2 ; 17 ; 26 ; 38 ; 42).

24. A construction kit according to any of claims 12 to 22, characterised in that a coupling element (46) and two abutments (16) are provided for connecting two belt loops (15).

## Revendications

1. Ensemble d'éléments de construction pour le montage de dispositifs de levage et/ou d'arrimage, constitué d'une part de sangles (1) de résistance différente et constitué d'autre part d'éléments de construction (3), tels que crochets, oeillets, manilles, têtes de fourche, griffes de raccourcissement, adaptateurs de raccordement ou dispositifs de serrage et/ou de contrôle, également de résistances différentes, pouvant être assemblés auxdites sangles par des organes d'accouplement (2), dans lequel les organes d'accouplement (2) sont des éléments d'association pour les sangles (1) et les éléments de construction (3) ou les dispositifs de serrage et/ou de contrôle de même résistance, caractérisé en ce que les organes d'accouplement (2) présentent une ouverture de raccordement (7, 8) pour une gorge (5) des éléments de construction (3) ou des dispositifs de serrage et/ou de contrôle, laquelle se prolonge par une tête (4) qui prend appui sur un fond (14) de l'organe d'accouplement (2), entourant au moins une partie de l'ouverture de raccordement (7, 8), et en ce que les dimensions de l'ouverture de raccordement (7, 8) sont adaptées aux dimensions de la gorge (5) et de la tête (4) des éléments de construction (3) ou des dispositifs de serrage et/ou de contrôle, de telle sorte que la gorge (5) des éléments de construction (3) ou des dispositifs de serrage et/ou de contrôle surdimensionnés ne passent pas dans l'ouverture de raccordement (7, 8), tandis que la tête (4) des éléments de construction (3) ou des dispositifs de serrage et/ou de contrôle sousdimensionnés peut passer à travers l'ouverture (7) pratiquée dans le fond (14), par suite de ses dimensions trop petites, et ne peut ainsi être fixée dans celui-ci.

2. Ensemble d'éléments de construction selon la revendication 1, caractérisé en ce que l'ouverture de raccordement est formée par une fente transversale (8) et par une fente longitudinale (7) débouchant dans celle-ci, à l'extrémité de laquelle est disposé le fond (14) sur lequel prend appui la tête (4).

3. Ensemble d'éléments de construction selon la revendication 2, caractérisé en ce que la tête (4) des éléments de construction (3 ; 47 ; 48 ; 50) ou des dispositifs de serrage et/ou de contrôle (49) est en forme de plateau.

4. Ensemble d'éléments de construction selon la revendication 2 ou 3, caractérisé en ce que la largeur de la fente transversale (8) d'organes d'accouplement (2) d'une certaine classe de résistance, servant à la fixation de la sangle, correspond à la largeur de la sangle (1) de même classe de résistance.

5. Ensemble d'éléments de construction selon l'une des revendications 1 à 4, caractérisé en ce que la longueur (1) de la gorge (5) d'éléments de construction (3 ; 47 ; 48 ; 50) ou de dispositifs de serrage et/ou de contrôle (49) d'une classe de résistance, est inférieure à l'épaisseur (s) de sections de paroi, délimitant l'ouverture de raccordement (7, 8) correspondante, d'organes d'accouplement (2 ; 17) de la classe de résistance immédiatement supérieure.

6. Ensemble d'éléments de construction selon l'une des revendications 1 à 5, caractérisé en ce que le diamètre (d) de la gorge (5) de l'élément de construction concerné (3 ; 47 ; 48 ; 50) ou du dispositif de serrage et/ou de contrôle concerné (49) d'une certaine classe de résistance est supérieur à la largeur (B) de l'ouverture de raccordement (7) de l'organe d'accouplement (2 ; 17) de la classe de résistance immédiatement inférieure.

7. Ensemble d'éléments de construction selon l'une des revendications 1 à 6, caractérisé en ce que les largeurs (B) des ouvertures de raccordement (7) et les dimensions (D) des têtes (4) d'organes d'accouplement (2; 17) et d'éléments de construction (3 ; 47 ; 48 ; 50) ou de dispositifs de serrage et/ou de contrôle (49) de classes de résistance successives sont adaptées les unes aux autres, de telle sorte qu'une tête (4) d'éléments de construction (3 ; 47 ; 48 ; 50) ou de dispositifs de serrage et/ou de contrôle (49) de la classe de résistance immédiatement inférieure passe à travers l'ouverture de raccordement (7) d'organes d'accouplement (2 ; 17) de la classe de résistance immédiatement supérieure.

8. Ensemble d'éléments de construction selon l'une des revendications 1 à 7, caractérisé en ce que chaque organe d'accouplement (2) comporte deux parois latérales (12, 13) reliées entre elles par un fond (14), sur lesquelles agit une sangle (1) dans la zone de leurs extrémités éloignées du fond (14).

9. Ensemble d'éléments de construction selon la revendication 8, caractérisé en ce que les parois latérales (12, 13) de l'organe d'accouplement (2) sont au moins partiellement obliques l'une par rapport à l'autre.

10. Ensemble d'éléments de construction selon l'une des revendications 1 à 9, caractérisé en ce que les éléments de construction (31 ; 35 ; 43 ; 50) conçus comme des adaptateurs, comportent des oeillets de raccordement ou des fourches de raccordement permettant le raccordement d'autres éléments de construction (51 ; 52) ou de dispositifs de serrage et/ou de contrôle au moyen de boulons.

11. Ensemble d'éléments de construction selon la revendication 10, caractérisé en-ce que la tête (32) de l'adaptateur (31) est conique.

12. Ensemble d'éléments de construction selon l'une des revendications 1 à 11, caractérisé en ce que les organes d'accouplement (17 ; 42 ; 46) comportent au moins une butée (16 ; 41) amovible destinée à une boucle de sangle (15) de dimension fixe, laquelle butée est équipée d'au moins une languette d'association (24 ; 44) adaptée à la hauteur libre (A) de la boucle de sangle (15) ou d'une partie de celle-ci, pour permettre la sélection d'une sangle (1) adaptée à l'organe d'accouplement (17) considéré.

13. Ensemble d'éléments de construction selon la revendication 12, caractérisé en ce que la butée (16 ; 41) est pourvue de pivots d'appui (22, 23) qui prennent appui dans des arcs (19, 20) de l'organe d'accouplement (17 ; 42 ; 46), lesquels entourent les pivots d'appui (22, 23) dans une zone de 180° au maximum et délimitent une ouverture d'introduction (18) destinée à la boucle de sangle (15).

14. Ensemble d'éléments de construction selon la revendication 12 ou 13, caractérisé en ce que les organes d'accouplement (17 ; 42 ; 46) comportent au moins une ouverture d'introduction latérale pour la butée (16 ; 41) dotée de la languette d'association (24 ; 44).

15. Ensemble d'éléments de construction selon l'une des revendications 12 à 14, caractérisé en ce que la languette d'association (44) est réalisée dans une autre matière que le reste de la butée (41

16. Ensemble d'éléments de construction selon l'une des revendications 12 à 15, caractérisé en ce que la butée (16 ; 41) peut être bloquée dans la position d'appui, par des éléments de fixation (21 ; 45).

17. Ensemble d'éléments de construction selon la revendication 16, caractérisé en ce que les éléments de fixation (21 ; 45) sont constitués de goupilles de serrage.

18. Ensemble d'éléments de construction selon la revendication 16 ou 17, caractérisé en ce que les éléments de fixation (21) sont montés dans la languette d'association (24).

19. Ensemble d'éléments de construction selon la revendication 13 ou l'une des revendications 15 à 17, caractérisé en ce que les éléments de fixation (45) sont montés dans les arcs (19, 20) destinés à assurer l'appui des pivots d'appui (22, 23) de la butée (41).

20. Ensemble d'éléments de construction selon l'une des revendications 12 à 19, caractérisé en ce qu'il existe une corrélation entre la hauteur libre (A) et la largeur de la boucle de sangle (15) d'une part et la résistance de la sangle (1) d'autre part. 21. Ensemble d'éléments de construction selon l'une des revendications 1 à 20, caractérisé en ce que les éléments de construction (3 ; 31 ; 35 ; 43 ; 47 ; 48 ; 50) ou les dispositifs de serrage et/ou de contrôle (49) peuvent être verrouillés par les sangles (1) dans les organes d'accouplement (2 ; 17 ; 26 ; 38 ; 42 ; 46).

22. Ensemble d'éléments de construction selon l'une des revendications 1 à 21, caractérisé en ce que l'organe d'accouplement (2 ; 17 ; 26 ; 42 ; 46) est un élément découpé d'une seule pièce.

23. Ensemble d'éléments de construction selon l'une des. revendications 1 à 22, caractérisé en ce que les éléments de construction (3 ; 31 ; 35 ; 43 ; 47 ; 48 ; 50) ou les dispositifs de serrage et/ou de contrôle (49) sont montés de manière à pouvoir tourner dans l'organe d'accouplement (2 ; 17 ; 26 ; 38 ; 42).

24. Ensemble d'éléments de construction selon l'une des revendications 12 à 22, caractérisé en ce qu'un organe d'accouplement (46) est pourvu de deux butées (16) permettant le raccordement de deux boucles de sangles (15).
